# EUROPÄISCHE PATENTSCHRIFT

(11) **EP 2 678 629 B1**
(45) Veröffentlichungstag und Bekanntmachung des Hinweises auf die Patenterteilung: **08.02.2017**
(21) Anmeldenummer: 12705664.6
(22) Anmeldetag: 22.02.2012
(51) Int. Cl.: F28F 3/02, F28D 1/053, F28F 1/12

(54) **WÄRMETAUSCHER**
HEAT EXCHANGER
ÉCHANGEUR DE CHALEUR

(30) Priorität: 22.02.2011 DE 202011003054 U
(43) Veröffentlichungstag der Anmeldung: 01.01.2014
(73) Patentinhaber: MAHLE Behr GmbH & Co. KG, 70469 Stuttgart (DE)
(72) Erfinder: BROTZ, Friedrich, 72766 Reutlingen (DE); KURZ, Volker, 70499 Stuttgart (DE)
(74) Vertreter: Grauel, Andreas
(86) Internationale Anmeldenummer: PCT/EP2012/053018
(87) Internationale Veröffentlichungsnummer: WO 2012/113836

(56) Entgegenhaltungen:
- JP-A- 2005 055 096
- US-A1- 2004 011 516
- US-A1- 2004 069 457
- US-A1- 2005 097 746
- US-A1- 2007 012 430

## Beschreibung

Die Erfindung betrifft einen Wärmetauscher, mit einem Rippen und Rohre aufweisenden Block, gemäß dem Oberbegriff des Anspruchs 1. JP 2005 055096A offenbart einen derartigen Wärmetauscher.

Wärmetauscher bestehen aus einem Eintrittskasten und einem Austrittskasten, welche im Weiteren als Behälter bezeichnet werden, wobei zwischen den beiden Behältern ein Block angeordnet ist, in welchem sich Rohre befinden, die die beiden Behälter miteinander verbinden. Der Wärmetauscher ist dabei vor dem Verbrennungsmotor angeordnet. Durch die beiden Behälter sowie die Rohre strömt ein Kühlmittel, welches durch vom Verbrennungsmotor abgegebene Wärme erhitzt ist. Die zwischen den Rohren ausgebildeten Rippen werden von einer Luftströmung durchsetzt, welche die von dem Kühlmittel abgegebene Wärme aufnimmt und aus dem Bereich des Wärmetauschers abführt. Das so abgekühlte Kühlmittel wird dem Verbrennungsmotor wieder zugeführt.

Aus der US 6,968,891 B2 ist ein V-ähnlicher Rippenbogen bekannt, welcher durch zwei gegenüberliegende Flanken gebildet wird, wobei jede Flanke mehrere Luftschlitze aufweist, die quer zu einer Strömungsrichtung eines Mediums ausgebildet ist, welches durch den Zwischenraum der Flanken geführt ist. Die Luftschlitze haben dabei die Aufgabe, das Medium zu verwirbeln, um somit einen besseren Wärmeaustausch zu ermöglichen. Bei V-förmigen Rippenbögen besteht das Problem, dass der breite Bereich des V-förmigen Querschnitts mit hoher Geschwindigkeit durchströmt wird, weshalb diese Strömungen des Mediums auch als Jets bezeichnet werden. Aus diesem Grund nimmt dieser Teil des Luftstromes nicht am Queraustausch statt, welcher durch die Luftschlitze, die in den Flanken des Rippenbogens enthalten sind, verursacht werden.

Gemäß der US 2007/0012430 A1 ist ein Wärmetauscher bekannt, welcher Rippen aufweist, die aus mehreren Rippenbögen gebildet sind, welche einen rechteckigen Querschnitt aufweisen. Die beiden, den jeweiligen Rippenbogen bildenden Flanken weisen dabei Luftschlitze zur Verwirbelung des durch die Rippenbögen strömenden Mediums auf, wobei die Flanken über jeweils eine Verbindungsfläche mäanderähnlich miteinander verbunden sind, welche Vorsprünge aufweist, die quer zur Strömungsrichtung der Luft ausgebildet sind. Mittels dieser Vorsprünge wird die Stabilität des Rippenbogens bei der Herstellung, insbesondere der Biegung, verbessert und so die Bildung eines stabilen rechteckigen Querschnitts der Rippenbögen ermöglicht.

Aus der US 2009/0173480 A1 ist ein Wärmetauscher bekannt, welcher eine Rippe aufweist, die in Wärmekontakt mit einem Rohr angeordnet ist. Die Rippe besteht aus verschiedenen Rippenbögen mit einem rechteckigen Querschnitt. Die Verbindung zwischen den Flanken eines Rippenbogens umfasst dabei mehrere Erhebungen, welche in Richtung des Innenraumes zwischen den Flanken des Rippenbogens gerichtet sind und die Strömung des Mediums unterbrechen. Dadurch wird die Strömung gestört, sie kann nicht mehr ungehindert durchschießen, sondern ein Queraustausch wird erzwungen, was zu einem besseren Wärmeübergang führt.

Durch das Parallelstellen der Flanken des Rippenbogens und die Erzeugung eines rechteckigen Querschnittes des Rippenbogens werden die Jets zwar reduziert, können aber nicht gänzlich verhindert werden, da die Luftschlitze nicht bis in den Biegeradius des Rippenbogens hinein reichen, da die Rippe sonst zu labil wird und die Luftschlitze bei der Herstellung einknicken würden.

Der Erfindung liegt somit die Aufgabe zugrunde, eine stabil geformte V-ähnliche Rippenbögen aufweisenden Rippe anzugeben, bei welcher Bereiche mit hoher Geschwindigkeit des, durch den Rippenbogen strömenden Mediums in Strömungsrichtung, die nicht am Queraustausch der Luftschlitze teilnehmen können, vermieden werden.

Erfindungsgemäß wird die Aufgabe dadurch gelöst, dass die zwei Flanken des Rippenbogens über eine erste Verbindungsfläche und/oder die gegenüberliegenden Flanken zweier aufeinander folgender Rippenbögen über eine zweite Verbindungsfläche verbunden sind, wobei die erste und/oder die zweite Verbindungsfläche ein Rippenbogenquerschnittsveränderungselement aufweisen, welches in den Zwischenraum zwischen den, einen Rippenbogen bildenden Flanken und/oder den gegenüberliegenden Flanken zweier aufeinander folgender Rippenbögen gerichtet ist. Dies hat den Vorteil, dass eine Verbesserung der Rippendurchströmung erreicht wird, wodurch die Kühlleistung des Wärmetauschers verbessert wird. Neben der Beibehaltung einer stabilen Konstruktion der V-ähnlichen Rippenbögen aufweisenden Rippe wird der Querschnitt des Rippenbogens in der Tiefe oder der Breite so verändert, dass alle Querschnittsbereiche in Strömungsrichtung des Mediums, welche sich parallel zu den Flanken des Rippenbogens erstrecken, zuverlässig am Queraustausch durch die Luftschlitze teilnehmen können.

Vorteilhafterweise liegt jede Verbindungsfläche einem offenen Bereich gegenüber, welcher von den beiden Flanken gebildet ist, die durch die Verbindungsfläche verbunden sind, wobei die Ausdehnung des offenen Bereiches zwischen den beiden Flanken geringer ist als die Ausdehnung der Verbindungsfläche zwischen den beiden Flanken. Eine solche Gestaltung des V-förmigen Rippenbogens erlaubt das Einbringen von unterschiedlichen Formen des Rippenbogenquerschnittsveränderungselementes in den Zwischenraum zwischen den beiden Flanken. Der offene Bereich zwischen den Flanken zweier aufeinander folgender Rippenbögen hängt dabei von der Anzahl der Rippenbögen ab.

In einer Ausgestaltung ist das Rippenbogenquerschnittsveränderungselement als eine in dem Zwischenraum zwischen den Flanken gerichtete Wölbung ausgebildet, welche sich annähernd parallel zur Längserstreckung der Flanken erstreckt. Dies hat den Vorteil, dass der Querschnitt des Rippenbogens in der Breite verändert wird, wodurch alle Strömungskanäle den gleichen Querschnitt aufweisen. Somit werden Querschnittsformen mit großen Querschnitten unterbunden, was die Entstehung eines Jets verhindert. Dadurch findet ein besserer Queraustausch statt, wodurch der Wärmeaustausch ebenfalls verbessert wird.

Die Verwendung einer Wölbung als Rippenbogenquerschnittsveränderungselement ermöglicht eine einfache Herstellung des Rippenbogensquerschnittsveränderungselementes.

Alternativ ist das Rippenbogenquerschnittsveränderungselement als ein, in dem Zwischenraum zwischen den Flanken gerichteter Steg ausgebildet, welcher sich annähernd parallel zur Längserstreckung der Flanken ausdehnt.

Auch diese Ausgestaltung stellt eine Querschnittsänderung des Rippenbogens in der Breite dar und erlaubt die gleichmäßige Ausbildung aller durch die Flanken gebildeten Strömungskanäle mit ein und derselben Querschnittsform, wodurch die Bildung von Jets unterbunden wird.

Vorteilhafterweise erstreckt sich das Rippenbogenquerschnittsveränderungselement bis annähernd zur halben Höhe des Zwischenraumes zwischen den Flanken. Dadurch wird eine besonders symmetrische Ausgestaltung der Rippe bei einer einfachen Herstellung erlangt.

In einer Variante ist die, das Rippenbogenquerschnittsveränderungselement aufweisende erste und/oder zweite Verbindungsfläche gewölbt ausgebildet, wobei die Wölbungsbereiche, welche das Rippenbogenquerschnittsveränderungselement einschließen, in eine entgegengesetzte Richtung weisen als das Rippenbogenquerschnittsveränderungselement. Dadurch, dass in der Breite der V-ähnlichen Form des Rippenbogens eine zusätzliche Wölbung bzw. ein Steg eingebracht wird, wird die Strömung innerhalb der so gebildeten Strömungskanäle vergleichmäßigt.

In einer anderen Ausführungsform ist das Rippenbogenquerschnittsveränderungselement als klappenartiges Luftleitelement ausgebildet Dies hat den Vorteil, dass durch das flächig in den Zwischenraum zwischen den beiden Flanken hineinragende, klappenartige Luftleitelement eine Querschnittsveränderung erfolgt. Diese in die Tiefe des Rippenbogens gerichtete Querschnittsveränderung hat zur Folge, dass die Strömung des Mediums, welche sich entlang der ersten bzw. zweiten Verbindungsfläche bewegt, nach unten in den Bereich der Luftschlitze umgelenkt wird und somit am Queraustausch der Strömung des Mediums innerhalb des durch die Flanken gebildeten Strömungskanales teilnehmen kann.

In einer Ausgestaltung ist das klappenartige Luftleitelement zum Zwischenraum zwischen den beiden Flanken hin aufgefaltet. Durch diese Auffaltung wird die Luftströmung in der Tiefe des Zwischenraumes beeinflusst.

Vorteilhafterweise hängt ein Winkel der Auffaltung des klappenartigen Luftleitelementes zur Verbindungsfläche von der Tiefe des jeweiligen Rippenbogens ab. Somit kann der Winkel der Auffaltung je nach Einsatzfall des Wärmetauschers bestimmt werden, damit der Wärmetauscher bei jedem Betriebszustand einen zuverlässigen Wärmeaustausch ermöglicht.

Insbesondere ist das klappenartige Luftleitelement aus der Verbindungsfläche ausgestanzt, was eine besonders einfache Herstellung des Luftleitelementes ermöglicht.

Die Erfindung lässt zahlreiche Ausführungsformen zu. Eine davon soll anhand der in der Zeichnung dargestellten Figuren näher erläutert werden.

Es zeigt:
- Figur 1:: Darstellung eines Wärmetauschers
- Figur 2:: Verbund aus Rippe und Rohr des Wärmetauschers nach Figur 1
- Figur 3:: Gestaltung einer Rippe zum Strömungseingriff in die Tiefe
- Figur 4:: Gestaltung einer Rippe zum Strömungseingriff in der Breite

Gleiche Merkmale sind mit gleichen Bezugszeichen gekennzeichnet.

In Figur 1 ist ein Wärmetauscher 1, insbesondere ein Kühlmittelkühler, dargestellt, welcher aus einem Block 2 besteht, der zwischen zwei als Wasserkästen ausgebildeten Behältern 3, 4 angeordnet ist. Jeder Behälter 3, 4 weist dabei einen Boden 5, 6 auf, an dem sich der Block 2, welcher durch ein Seitenteil 7 abgeschlossen ist, anschließt. Der Block 2 besteht aus mehreren Rohren 8 und mehreren Rippen 9, wobei Rohr 8 und Rippe 9 immer abwechselnd zueinander angeordnet ist. Der Behälter 4 weist dabei einen Stutzen 11 auf, in welchen ein, aus dem nicht weiter dargestellten Verbrennungsmotor abgeleitetes und von diesem aufgeheiztes Kühlmedium einströmt, das durch die Rohre 8 des Blocks 2 zum zweiten Behälter 3 geleitet wird. Durch den Block 2, insbesondere die Rippen 9, wird ein gasförmiges Medium, vorzugsweise Luft, geleitet, welches die Wärme des durch die Rohre 8 fließenden Kühlmediums aufnimmt und die Wärme aus dem Wärmetauscher 1 abführt. Auf diese Weise wird das Kühlmedium abgekühlt. Der zweite Behälter 3 des Wärmetauschers 1, in welchen das abgekühlte Kühlmedium strömt, umfasst einen weiteren Stutzen 10, durch welchen das Kühlmedium aus dem Wärmetauscher 1 ausgeleitet und wieder dem Verbrennungsmotor zugeführt wird.

In Figur 2 ist ein Verbund aus der Rippe 9 und dem Rohr 8 näher dargestellt, woraus ersichtlich ist, dass die Rippe 9 aus mehreren V-förmig gestalteten Rippenbögen 9a besteht. Die alternierende Anordnung von Rohren 8 und Rippen 9 ermöglicht einen hohen Wirkungsgrad des Wärmetauschers 1 bei der Wärmeabfuhr.

In Figur 3 ist eine V-ähnliche Rippe 9 dargestellt, bei welcher ein Rippenbogen 9a aus zwei Flanken 12, 13 besteht, wobei jede Flanke 12, 13 mehrere Luftschlitze 14 aufweist, die quer zur Strömungsrichtung des durch den Rippenbogen 9a strömenden Mediums ausgebildet sind. Die Strömungsrichtung des Mediums durch die Rippenbögen 9a ist dabei in X-Richtung vorgesehen.

Die beiden Flanken 12, 13 des Rippenbogens 9a stehen in einem spitzen Winkel zueinander, wobei sie an der Unterseite durch einen offenen Bereich Y zueinander beabstandet sind. An der Oberseite sind die Flanken 12, 13 des Rippenbogens 9a durch eine Verbindungsfläche 15 miteinander verbunden. An die Flanken 13 schließt sich eine zweite Verbindungsfläche 16 an. Die Flanken 12, 13 und die Verbindungsflächen 15, 16 bilden dabei den Rippenbogen 9a. Die, die Flanken 12 und 13 verbindende Verbindungsfläche 15, 16 ist eben ausgebildet und weist gegenüber dem offenen Bereich Y, mit welchem sich die Flanken 12 und 13 an ihrer Fuß- bzw. Kopfseite gegenüberliegen, eine wesentlich breitere Ausdehnung auf.

In der Längserstreckung der Verbindungsfläche 15 bzw. 16 sind hintereinander mehrere klappenartige Luftleitbleche 17 ausgearbeitet, von denen in der Figur 3 jeweils nur zwei hintereinander liegende Luftleitbleche 17 dargestellt sind. Das klappenartige Luftleitblech 17 ist dabei aus der Verbindungsfläche 15 bzw. 16 ausgestanzt, wobei drei Seiten des klappenartigen Luftleitbleches 17 aus der Verbindungsfläche 15 bzw. 16 ausgelöst sind, während die vierte Seite des Luftleitbleches 17 weiter mit der Verbindungsfläche 15 bzw. 16 verbunden ist und eine Biegungskante 17a bildet. Entlang dieser, quer zur Längserstreckung der Flanke 12, 13 angeordneten Biegungskante 17a ist das frei bewegliche Ende des Luftleitbleches 17 nach unten in den Zwischenraum 20 zwischen den Flanken 12, 13 des Rippenbogens 9a in der Art gerichtet, dass dieses quer zur Strömungsrichtung des durchströmenden Mediums steht und somit eine Verwirbelung verursacht. Durch diese Positionierung wird das an den Luftleitblechen 17 vorbeiströmende Medium nach unten in den Bereich der Luftschlitze 14 gelenkt und kann somit am Queraustausch der Wärme teilnehmen. Das freie Ende des Luftleitbleches 17 weist zur Verbindungsfläche 15 einen Winkel α der Auffaltung auf. Dieser Winkel α der Auffaltung sowie die Abstände und Längen der klappenartigen Luftleitbleche 17 hängen von der Tiefe der Rippen 9 und dem kritischen Betriebszustand jedes Einsatzfalles des Wärmetauschers 1 ab, während der offene Bereich Y von der Rippendichte abhängt.

Durch die Verbesserung des Queraustausches wird die Wärmeübertragung von dem, im Rohr 8 fließenden Kühlmedium an das, die Rippen 9 durchströmende gasförmige Medium verbessert, was den Wirkungsgrad des Wärmetauschers 1 erhöht. Durch die klappenartigen Luftleitbleche 17 wird der Querschnitt des Rippenbogens 9a in die Tiefe verändert, wodurch die Entstehung von Jets unterdrückt wird.

In Figur 4 ist ein zweites Ausführungsbeispiel der Rippe 9 dargestellt, wobei ein Rippenbogen 9a ebenfalls aus zwei gegeneinander in einem spitzen Winkel zueinander geneigten Flanken 12 und 13 besteht, wobei die Flanken 12, 13 an ihrer Fuß- und/oder Kopfseite einen offenen Bereich Y aufweisen. Dieser offene Bereich Y liegt der Verbindungsfläche 15, 16 gegenüber, welche um ein Vielfaches breiter ist als der offene Bereich Y. Wie bereits im Zusammenhang mit Figur 3 erläutert, schließt sich auch in diesem Fall an die Flanke 13 eine zweite Verbindungsfläche 16 an, wobei der Rippenbogen 9a ebenfalls von den Flanken 12, 13 und der ersten Verbindungsfläche 15 sowie der zweiten Verbindungsfläche 16 gebildet wird.

Um den Querschnitt des Rippenbogens 9a in dessen Breite zu beeinflussen, weist jede Verbindungsfläche 15 bzw. 16 jeweils eine Wölbung 18, 19 auf, welche sich in Richtung des Zwischenraumes 20 der Flanken 12, 13 erstreckt. Dabei sind die Wölbungen 18 bzw. 19 entlang der gesamten Längserstreckung des Rippenbogens 9a ausgebildet. Die Wölbung 18, 19 weist einen Radius R_{I} auf, während weitere Wölbungen 21, 22 und 23, 24 der Verbindungsflächen 15, 16 den Radius R_{A} aufweisen. Die weiteren Wölbungen 21, 22 und 23, 24 schließen die Wölbung 18 bzw. 19 ein und sind in die entgegen gesetzte Richtung ausgebildet als die Wölbungen 18, 19. Der Abstand zwischen den Außenkonturen der Wölbung 18, 19 zu den Außenkonturen der weiteren Wölbungen 21, 22 bzw. 23, 24 wird als H bezeichnet. In der Breite der V-Form wird dabei die Wölbung 18, 19 eingebracht, welche eine Breite von Z>0 aufweist. Durch diese Wölbung 18, 19 erfolgt ein Eingriff in die Breite des Querschnitts des Rippenbogens 9a und dementsprechend ein Strömungseingriff, bei welchem alle Strömungskanäle die gleiche Querschnittsform aufweisen, wodurch die Entstehung des Jets unterbunden ist, da die Strömungsgeschwindigkeit des Mediums innerhalb aller Rippenbögen 9a vergleichmäßigt ist. Die Höhe H der Wölbung 18, 19 hängt dabei von der Rippenhöhe und dem Anwendungsfall des Wärmetauschers 1 ab. Die Radien R_{A} bzw. R_{I} hängen von der Rippendichte und von der Rippenhöhe ab. Auch die in Figur 4 dargestellte Rippe 9 weist nicht näher dargestellte Luftschlitze an den Flanken 12, 13 auf. Auch die Flanken der Wölbung können Luftschlitze enthalten.

In einer nicht weiter dargestellten Form kann die Wölbung 18, 19 auch durch einen Steg (Z=0) ersetzt werden, welcher den gleichen Einfluss auf den Querschnitt der Rippe 9 und damit auch auf das Strömungsverhalten des durch die Rippenbögen fließenden Mediums hat.

Neben der Erhöhung der Kühlleistung hat der erfindungsgemäße Wärmetauscher 1 auch den Vorteil, dass dessen Bautiefe bzw. dessen Rippendichte bei gleichbleibender Kühlleistung reduziert werden kann.

## Patentansprüche

1. Wärmetauscher, mit einem Rippen (9) und Rohre (8) aufweisenden Block (2), welcher zwischen zwei Behältern (3, 4) angeordnet ist, wobei jede Rippe (9) aus mehreren Rippenbögen (9a) besteht und jeder Rippenbogen (9a) annähernd V-ähnlich ausgebildet ist und die, einen Rippenbogen (9a) bildenden zwei Flanken (12, 13) jeweils mehrere Luftschlitze (14) aufweisen, welche sich quer zur Strömungsrichtung eines durch den Rippenbogen (9a) strömenden Mediums erstrecken, wobei die zwei Flanken (12, 13) des Rippenbogens (9a) über eine erste Verbindungsfläche (15) und/oder die gegenüberliegenden Flanken (13, 12) zweier aufeinanderfolgender Rippenbögen (9a) über eine zweite Verbindungsfläche (16) verbunden sind, wobei die erste (15) und/oder die zweite Verbindungsfläche (16) ein Rippenbogenquerschnittsveränderungselement (17, 18, 19) aufweisen, welches in den Zwischenraum (20) zwischen den einen Rippenbogen (9a) bildenden Flanken (12, 13) und/oder den gegenüberliegenden Flanken (13, 12) zweier aufeinanderfolgender Rippenbögen (9a) gerichtet ist, wobei das Rippenbogenquerschnittsveränderungselement (17, 18, 19) als klappenartiges Luftleitelement (17) ausgebildet ist, wobei das klappenartige Luftleitelement (17) zum Zwischenraum (20) zwischen den beiden Flanken (12, 13) hin aufgefaltet ist, wobei drei Seiten des klappenartigen Luftleitbleches (17) aus der Verbindungsfläche (15,16) ausgelöst sind, während die vierte Seite des Luftleitbleches (17) mit der Verbindungsfläche (15,16) verbunden ist und eine Biegungskante (17a) bildet, **dadurch gekennzeichnet, dass** die Biegungskante quer zur Längserstreckung der Flanke (12, 13) angeordnet ist.

2. Wärmetauscher nach Anspruch 1, **dadurch gekennzeichnet, dass** die zwei Flanken (12, 13) des Rippenbogens (9a) über eine erste Verbindungsfläche (15) und/oder die gegenüberliegenden Flanken (13, 12) zweier aufeinanderfolgender Rippenbögen (9a) über eine zweite Verbindungsfläche (16) verbunden sind und wobei jede Verbindungsfläche (15, 16) einem offenen Bereich (Y) gegenüberliegt, welcher von den beiden Flanken (12, 13) gebildet ist, die durch die Verbindungsfläche (15, 16) verbunden sind, wobei die Ausdehnung des offenen Bereiches (Y) zwischen den zwei Flanken (12, 13) geringer ist als die Ausdehnung der Verbindungsfläche (15, 16) zwischen den beiden Flanken (12, 13).

3. Wärmetauscher nach Anspruch 1 oder 2, **dadurch gekennzeichnet, dass** das Rippenbogenquerschnittsveränderungselement (17, 18, 19) als eine, in den Zwischenraum (20) zwischen den Flanken (12, 13) gerichtete Wölbung (18, 19) ausgebildet ist, welche sich annähernd parallel zur Längserstreckung der Flanken (12, 13) ausdehnt.

4. Wärmetauscher nach Anspruch 1 oder 2, **dadurch gekennzeichnet, dass** das Rippenbogenquerschnittsveränderungselement (17, 18, 19) als ein, in den Zwischenraum (20) zwischen den Flanken (12, 13) gerichteter Steg ausgebildet ist, welcher sich annähernd parallel zur Längserstreckung der Flanken (12, 13) ausdehnt.

5. Wärmetauscher nach Anspruch 3 oder 4, **dadurch gekennzeichnet, dass** sich das Rippenbogenquerschnittsveränderungselement (17, 18, 19) bis annähernd zur halben Höhe des Zwischenraumes (20) zwischen den Flanken (12, 13) erstreckt.

6. Wärmetauscher nach Anspruch 3, 4 oder 5, **dadurch gekennzeichnet, dass** die, das Rippenbogenquerschnittsveränderungselement (17, 18, 19) aufweisende erste (15) und/oder zweite Verbindungsfläche (16) gewölbt ausgebildet ist, wobei die Wölbungsbereiche (21, 22; 23, 24), welche das Rippenbogenquerschnittsveränderungselement (17, 18, 19) einschließen, in eine entgegengesetzte Richtung weisen als das Rippenbogenquerschnittsveränderungselement (17, 18, "19).

7. Wärmetauscher nach einem der vorhergehenden Ansprüche 1 bis 6, **dadurch gekennzeichnet, dass** das klappenartige Luftleitelement (17) aus der Verbindungsfläche (15, 16) ausgestanzt ist.

## Claims

1. A heat exchanger with a block (2) which has fins (9) and tubes (8) and is arranged between two reservoirs (3, 4), wherein each fin (9) consists of a plurality of fin arches (9a) and each fin arch (9a) is of approximately V-like design and the two flanks (12, 13) forming a fin arch (9a) each have a plurality of air slits (14) which extend transversely with respect to the flow direction of a medium flowing through the fin arch (9a), wherein the two flanks (12, 13) of the fin arch (9a) are connected via a first connecting surface (15) and/or the opposite flanks (13, 12) of two successive fin arches (9a) are connected via a second connecting surface (16), wherein the first (15) and/or the second connecting surface (16) have a fin arch cross section variation element (17, 18, 19) which is directed into the intermediate space (20) between the flanks (12, 13) forming a fin arch (9a) and/or the opposite flanks (13, 12) of two successive fin arches (9a), wherein the fin arch cross section variation element (17, 18, 19) is designed as a flap-like air-guiding element (17), wherein the flap-like air-guiding element (17) is folded toward the intermediate space (20) between the two flanks (12, 13), wherein three sides of the flap-like air-guiding element (17) are detached from the connecting surface (15, 16), while the fourth side of the air-guiding element (17) is connected to the connecting surface (15, 16) and forms a bend edge (17a), **characterised in that** the bend edge (17a) is arranged transversely to the longitudinal extent of the flank (12, 13).

2. The heat exchanger as claimed in claim 1, **characterised in that** the two flanks (12, 13) of the fin arch (9a) are connected via a first connecting surface (15) and/or the opposite flanks (13, 12) of two successive fin arches (9a) are connected via a second connecting surface (16) and wherein each connecting surface (15, 16) is opposite an open region (Y) which is formed by the two flanks (12, 13) which are connected by the connecting surface (15, 16), wherein the extent of the open region (Y) between the two flanks (12, 13) is smaller than the extent of the connecting surface (15, 16) between the two flanks (12, 13).

3. The heat exchanger as claimed in claim 1 or 2, **characterised in that** the fin arch cross section variation element (17, 18, 19) is designed as a convexity (18, 19) which is directed into the intermediate space (20) between the flanks (12, 13) and which extends approximately parallel to the longitudinal extent of the flanks (12, 13).

4. The heat exchanger as claimed in claim 1 or 2, **characterised in that** the fin arch cross section variation element (17, 18, 19) is designed as a web which is directed into the intermediate space (20) between the flanks (12, 13) and which extends approximately parallel to the longitudinal extent of the flanks (12, 13).

5. The heat exchanger as claimed in claim 3 or 4, **characterised in that** the fin arch cross section variation element (17, 18, 19) extends to approximately half the height of the intermediate space (20) between the flanks (12, 13).

6. The heat exchanger as claimed in claim 3, 4 or 5, **characterised in that** the first (15) and/or second connecting surface (16) having the fin arch cross section variation element (17, 18, 19) is of convex design, wherein the convexity regions (21, 22; 23, 24) which enclose the fin arch cross section variation element (17, 18, 19) point in an opposite direction to the fin arch cross section variation element (17, 18, 19).

7. The heat exchanger as claimed in one of the preceding claims 1 to 6, **characterised in that** the flap-like air-guiding element (17) is stamped out of the connecting surface (15, 16).

## Revendications

1. Echangeur de chaleur comprenant un bloc (2) présentant des ailettes (9) et des tubes (8), bloc qui est disposé entre deux récipients (3, 4), où chaque ailette (9) se compose de plusieurs arcs d'ailette (9a), et chaque arc d'ailette (9a) est configuré presque de façon semblable à un V, et les deux flancs (12, 13) formant un arc d'ailette (9a) présentent à chaque fois plusieurs fentes d'air (14) qui s'étendent de manière transversale par rapport à la direction d'écoulement d'un milieu en circulation à travers l'arc d'ailette (9a), où les deux flancs (12, 13) de l'arc d'ailette (9a) sont reliés par une première surface d'assemblage (15) et / ou les flancs se faisant face (13, 12) de deux arcs d'ailettes (9a) qui se suivent sont reliés par une seconde surface d'assemblage (16), où la première (15) et / ou la seconde (16) surface d'assemblage présentent un élément de modification de la section d'arc d'ailette (17, 18, 19) qui est dirigé dans l'espace intermédiaire (20) situé entre les flancs (12, 13) formant un arc d'ailette (9a) et / ou situé entre les flancs se faisant face (13, 12) de deux arcs d'ailettes (9a) qui se suivent, où l'élément de modification de la section d'arc d'ailette (17, 18, 19) est configuré comme un élément déflecteur d'air (17) semblable à un volet, où l'élément déflecteur d'air (17) semblable à un volet est déployé en direction de l'espace intermédiaire (20) situé entre les deux flancs (12, 13), où trois côtés de la tôle formant un déflecteur d'air (17) semblable à un volet sont détachés de la surface d'assemblage (15, 16), tandis que le quatrième côté de la tôle formant déflecteur d'air (17) est relié à la surface d'assemblage (15, 16) et forme une arête de flexion (17a), **caractérisé en ce que** l'arête de flexion est disposée de manière transversale par rapport à l'étendue longitudinale des flancs (12, 13).

2. Echangeur de chaleur selon la revendication 1, **caractérisé en ce que** les deux flancs (12, 13) de l'arc d'ailette (9a) sont reliés par une première surface d'assemblage (15) et / ou les flancs se faisant face (13, 12) de deux arcs d'ailettes (9a) qui se suivent sont reliés par une seconde surface d'assemblage (16), et où chaque surface d'assemblage (15, 16) fait face à une zone ouverte (Y) qui est formée par les deux flancs (12, 13) qui sont reliés par la surface d'assemblage (15, 16), où l'étendue da la zone ouverte (Y) comprise entre les deux flancs (12, 13) est plus réduite que l'étendue de la surface d'assemblage (15, 16) comprise entre les deux flancs (12, 13).

3. Echangeur de chaleur selon la revendication 1 ou 2, **caractérisé en ce que** l'élément de modification de la section d'arc d'ailette (17, 18, 19) est configuré comme une partie bombée (18, 19) dirigée dans l'espace intermédiaire (20) situé entre les flancs (12, 13), partie bombée qui s'étend presque parallèlement à l'étendue longitudinale des flancs (12, 13).

4. Echangeur de chaleur selon la revendication 1 ou 2, **caractérisé en ce que** l'élément de modification de la section d'arc d'ailette (17, 18, 19) est configuré comme une partie plate tournée vers l'espace intermédiaire (20) situé entre les flancs (12, 13), partie plate qui s'étend de manière presque parallèle à l'étendue longitudinale des flancs (12, 13).

5. Echangeur de chaleur selon la revendication 3 ou 4, **caractérisé en ce que** l'élément de modification de la section d'arc d'ailette (17, 18, 19) s'étend presque jusqu'à mi-hauteur de l'espace intermédiaire (20) situé entre les flancs (12, 13).

6. Echangeur de chaleur selon la revendication 3, 4 ou 5, **caractérisé en ce que** la première (15) et / ou la seconde (16) surface d'assemblage présentant l'élément de modification de la section d'arc d'ailette (17, 18, 19) est configurée en étant bombée, où les zones (21, 22 ; 23, 24) des parties bombées, qui englobent l'élément de modification de la section d'arc d'ailette (17, 18, 19), pointent dans une direction opposée à celle de l'élément de modification de la section d'arc d'ailette (17, 18, 19).

7. Echangeur de chaleur selon l'une quelconque des revendications 1 à 6, **caractérisé en ce que** l'élément déflecteur d'air semblable à un volet (17) est découpé dans la surface d'assemblage (15, 16).
